# FASCICULE DE BREVET EUROPEEN

(11) **EP 0 037 329 B1**
(45) Date de publication et mention de la délivrance du brevet: **07.09.1983**
(21) Numéro de dépôt: 81400476.8
(22) Date de dépôt: 25.03.1981
(51) Int. Cl.: B25B 27/02

(54) **Outil pour le démontage d'électrodes de machines à soudage par points**
Werkzeug zur Demontage von Elektroden in Punktschweissmaschinen
Tool for removing the electrodes in spot welding machines

(30) Priorité: 28.03.1980 FR 8006938
(43) Date de publication de la demande: 07.10.1981
(73) Titulaire: DE DIETRICH & Cie, Société dite, F-67110 Niederbronn-Les-Bains (FR)
(72) Inventeur: Neff, Jean-Marie, F-41100 Vendome (FR)
(74) Mandataire: Bressand, Georges

## Description

La présente invention concerne les électrodes de soudage pour machines de soudage par points, comportant chacune une pointe d'électrode montée sur une allonge destinée à son tour à être fixée dans un porte-électrode de la machine à souder par points. Le montage de la pointe sur l'allonge et de l'allonge dans le porte-électrode est assuré par emmanchement conique.

Au cours de leur utilisation, les pointes d'électrode sont sollicitées fortement aussi bien mécaniquement qu'électriquement et c'est pourquoi, on doit les remplacer fréquemment. Bien que les allonges aient une durée de vie nettement plus grande, elles sont également sujettes à l'usure, tandis que pour certains travaux de soudage, il peut être nécessaire d'utiliser différentes formes d'allonges, si bien que l'on doit pouvoir les échanger plus ou moins fréquemment.

Le remplacement des pointes et des allonges est fait en général à l'aide d'outils classiques tels que des pinces ordinaires, clés ou autres et constitue un travail relativement facile et court sur des machines de soudage simples ne comportant qu'une électrode et une contre-électrode. Mais, il devient long et fastidieux, voire très difficile pour des machines à soudage par points multiples utilisés de plus en plus fréquemment dans les ateliers de tôlerie. En effet, les machines modernes de ce genre peuvent comporter un grand nombre d'électrodes jusqu'à 60 par exemple, réalisant sur une même pièce autant de points de soudure en une seule séquence de travail. En outre, les électrodes peuvent être montées dans des endroits de la machine difficilement accessibles. Or, une machine travaillant de façon intensive peut nécessiter le remplacement des points d'électrode à peu près toutes les semaines.

Par ailleurs, la force avec laquelle les points d'électrode et les allonges doivent être désassemblés, est considérable compte tenu du fait que la pression exercée lors des soudures et l'effet du courant électrique qui les traverse, les réunissent de plus en plus solidement au cours du travail de soudure.

Les outils plus spécialisés utilisés jusqu'ici pour le démontage, par exemple des pinces comportant des becs qui s'écartent l'un de l'autre, peuvent en principe être utilisés pour démonter les pièces d'électrode, mais elles ont l'inconvénient d'appliquer à ces pièces des forces d'écartement qui ne s'exercent pas selon leur axe. Les pièces d'électrode ont alors tendance à se coincer davantage, ce qui rend encore plus difficile leur démontage.

L'invention a donc pour but de fournir un outil de démontage des pièces d'électrode d'une machine à souder, permettant d'éxécuter efficacement le travail de démontage en un minimum de temps même en des endroits difficilement accessibles et même si les pièces à démonter sont maintenues ensemble avec une force considérable.

L'invention a donc pour objet un outil pour le désassemblage des pièces d'électrode pour machines à souder par points, ces pièces étant assemblées par emmanchement conique, caractérisé en ce qu'il comprend un premier bloc formant coulisse sur lequel est définie une surface d'appui destinée à venir en contact avec un épaulement radial annulaire solidaire de l'une des pièces à désassembler, un second bloc formant coulisseau sur lequel est définie une seconde surface d'appui destinée à venir en contact avec un épaulement radial annulaire solidaire de l'autre pièce à désassembler et parallèle à la première surface d'appui, les blocs présentant respectivement deux surfaces de coulissement conjuguées s'étendant obliquement par rapport aux surfaces parallèles d'appui et des moyens pour provoquer le mouvement relatif des blocs.

Au cours du mouvement relatif des blocs, leurs surfaces d'appui sont ainsi écartées l'une de l'autre en étant maintenues parallèles entre elles de sorte que la force appliquée aux pièces à désassembler est dirigée rigoureusement selon l'axe de ces pièces. On évite ainsi le grippage des pièces l'une sur l'autre. Par ailleurs, l'outil en question a des dimensions réduites et peut facilement être tenu d'une seule main. Sa maniabilité permet ainsi de procéder au démontage même dans des endroits difficilement accessibles des machines à souder par points multiples, l'outil saisissant les pièces à désassembler perpendiculairement à leur axe.

D'autres avantages de l'invention apparaitront au cours de la description qui va suivre, donnée uniquement à titre d'exemple et faite en se référant aux dessins annexés, sur lesquels:
- la Fig. 1 est une vue en élévation et en coupe d'un outil suivant l'invention destiné au désassemblage d'une allonge et d'une pointe d'électrode;
- la Fig. est une vue en perspective avec coupe partielle montrant en éclaté le même outil;
- les Fig. 3 et 4 sont des vues analogues respectivement aux Fig. 1 et 2, montrant comment l'outil de l'invention peut être adapté pour le démontage d'allonges d'un porte-électrode.

Sur la Fig. 1, on voit représenté partiellement un ensemble d'électrode E composé d'une allonge A et d'une pointe P assemblées par emmanchement conique grâce à un embout tronconique a prévu au bout de l'allonge A et s'adaptant dans un trou borgne tronconique b de la pointe d'électrode P. Celle-ci s'use au cours de son utilisation et il convient donc de la remplacer au bout d'un certain temps. L'ensemble E définit un axe X-X. Dans l'exemple représenté, ce dernier est vertical, mais on comprend qu'il peut - oir une orientation quelconque dans l'espace n fonction de l'emplacement de l'ensemble E dans une machine à souder.

Autor de l'embout a est ménagé un épaulement radial annulaire c qui est en regard d'un autre épaulement radial annulaire d formé par la face d'extrémité arrière de la pointe d'électrode P.

L'outil suivant l'invention comporte un premier bloc 1 en forme de parallélépipède rectangle et constituant une coulisse. Il comporte une cavité 2 de section droite en U ayant des parois latérales 3, une paroi arrière 4 et un fond 5 qui est incliné d'avant en arrière par rapport aux grandes faces supérieure et inférieure du bloc 1. Du côté opposé à la paroi arrière 3, la cavité est ouverte sur l'extérieur.

Le fond 5 de la cavité 2 constitue une surface de coulissement 6 qui présente une encoche longitudinale 7 à fond arrondi. Du côté de la surface de coulissement 6 cette encoche comporte un rebord 8 qui en suit le contour et qui constitue une première surface d'appui 9 destinée à venir en contact avec l'épaulement annulaire c ou d de l'ensemble e'électrode E.

La paroi arrière 4 est percée d'un trou fileté 10 dans lequel est vissée une tige de poussée 11 munie d'un manche moleté 12, cet ensemble constituant un vérin à vis. Chaque paroi latérale 3 présente une lumière rectiligne de guidage 13 s'étendant parallèlement à la surface de coulissement 6.

L'outil comprend également un second bloc 14 ou coulisseau qui présente la forme d'un polyèdre à six faces, l'une 16 des grandes faces (ici la face inférieure) étant inclinée d'un angle différent de 90° par rapport aux petites faces du bloc. Ce dernier comporte une cavité 17 délimitée par deux parois parallèles latérales 18, une paroi arrière 19 et un fond 20. Ce dernier présente une encoche très profonde 21 formant ainsi par le rebord 22 de cette encoche, une seconde surface d'appui, la face extérieure oblique 16 constituant une seconde surface de coulissement. La paroi arrière 19 est percée de part en part perpendiculairement aux parois latérales 18 par un trou 23 destiné à recevoir une goupille de maintien 24 dont les extrémités peuvent coulisser dans les lumières latérales 13 de la coulisse 1 et qui est emmanchée à force dans le coulisseau 14.

Lorsque le coulisseau 14 est monté dans la coulisse 1 en étant maintenu par la goupille 24, les surfaces d'appui respectives 9 et 22 s'étendent parallèlement, l'obliquité des surfaces de coulissement 6 et 16 en contact l'une de l'autre étant égale par rapport à ces surfaces d'appui 9 et 22. Ainsi, lorsque le coulisseau 14 se déplace d'arrière en avant, les surfaces d'appui 9 et 22 demeurent parallèles, mais s'écartent l'une de l'autre, tout en restant toujours appuyées contre les épaulements annulaires c et d de l'ensemble d'électrode E.

En d'autres termes, lorsqu'un ensemble d'électrode E est engagé dans les encoches 7 et 21, avec le rebord 8 et le fond 20 placés dans la gorge annulaire entre les deux pièces A et P de cet ensemble, une force rigoureusement axiale (axe X-X) écarte ces pièces l'une de l'autre, par la poussée qui est exercée perpendiculairement à cet axe parla tige 11 sur le coulisseau 14.

Par ailleurs, grâce au fait que la force d'écartement est orientée axialement, les pièces ne peuvent se gripper.

Comme la tige 11 travaille comme un vérin à vis, la multiplication de l'effort de vissage est considérable et la séparation des pièces peut ainsi être réalisée sans aucun problème.

Pour faciliter encore la séparation des pièces d'électrode, il est possible d'accoupler au manche 12, un dispositif d'entraînement pneumatique ou autre muni par exemple d'un carré d'entraînement s'adaptant dans une alésage complémentaire 12a du manche 12. Bien entendu, le vérin à vis représenté sur les Fig. 1 et 2 peut être remplacé par d'autres types de dispositifs moteurs tels que vérins pneumatiques et autres.

L'outil représenté sur les Fig.3 et 4 est pratiquement identique à celui que l'on vient de décrire. Dans ce cas, il est utilisé pour séparer l'allonge A du porte-électrode PE ébauchée très schématiquement sur la Fig. 3 et dans lequel est placée la queue conique e de l'allonge A. A cet effet, l'outil est pourvu d'un accessoire constitué par un collier 26 pouvant être serré sur l'allonge A à l'aide d'une vis 27.

La coulisse 1 et le coulisseau 14 de cet outil présentent les différences suivantes avec l'outil des Fig. 1 et 2.

L'encoche 7 est dépourvue de rebord, tandis que sa grande face extérieure correspondant au fond 5 de la cavité 2 constitue une surface d'appui 9A.

Le coulisseau 14 ne comporte pas de parois latérales et de ce fait, il présente la forme d'une fourche dont les branches 28 définissent une seconde surface d'appui 22A destinée à venir en contact avec l'une des faces c-c du collier 26, cette face étant l'équivalent de l'épaulement annulaire c de la Fig. 1. L'équivalent de l'épaulement annulaire d de cette même Fig. est ici constitué par la face d'extrémité d-d du porte-électrode PE sur laquelle vient s'appuyer la face 9A de l'outil.

Il est à noter que la largeur du collier 26 correspond à la largeur de la cavité 2 de la coulisse de sorte qu'il est également convenablement guidé dans cette coulisse au cours du démontage des pièces d'électrode.

## Revendications

1. Outil pour le désassemblage des pièces d'électrode pour machines à souder par points, ces pièces étant assemblées par emmanchement conique, caractérisé en ce qu'il comprend un premier bloc formant coulisse (1) sur lequel est définie une surface d'appui (9) destinée à venir en contact avec un épaulement radial annulaire (d; d-d) solidaire de l'une des pièces (P) à désassembler, un second bloc formant coulisseau (14) sur lequel est définie une seconde surface d'appui (22; 22A) destinée à venir en contact avec un épaulement radial annulaire (c; c-c) solidaire de l'autre pièce à désassembler et parallèle à la première surface d'appui (9; 9A), les blocs présentant respectivement deux surfaces de coulissement conjugées (6, 16) s'étendant obliquement par rapport aux surfaces parallèles d'appui (9, 22; 9A, 22A) et des moyens (11, 12) pour provoquer le mouvement relatif des blocs (1, 14).

2. Outil suivant la revendication 1, caractérisé en ce que la coulisse (1) et le coulisseau (14) comportent chacun une encoche (7, 21) s'étendant le long des surfaces de coulissement (6, 16) et se superposant au moins partiellement, encoches (7, 21) dans lesquelles est destiné à s'engager ledit ensemble d'électrode (E) de manière que les épaulements annulaires (c, c-c; d, d-d) puissent venir s'appliquer contre les bords de ces encoches qui forment ainsi lesdites surfaces d'appui (9; 9A, 22; 22A) et en ce que les surfaces de coulissement (6, 16) sont situées dans une position intermédiaire entre lesdites surfaces d'appui.

3. Outil suivant la revendication 2, caractérisé en ce que lesdites surfaces d'appui (9, 22) sont formées sur des rebords suivant le contour de l'encoche respective (7,21).

4. Outil suivant la revendication 2, caractérisé en ce qu'au moins l'une des surfaces d'appui (9A) est constituée par une face extérieure du bloc correspondant.

5. Outil suivant l'une quelconque des revendications 2 à 4, caractérisé en ce que ledit bloc formant coulisseau (14) est disposé dans une cavité (2) pratiquée dans le bloc formant coulisse (1) et sur le fond de laquelle est ménagée la surface de coulissement (6) de ce coulisseau (14).

6. Outil suivant la revendication 5, caractérisé en ce que ladite cavité (2) est délimitée par des parois latérales (3) dans chacune desquelles est pratiquée une lumière allongée (13) s'étendant parallèlement à la surface de coulissement (6) de la coulisse (1) et en ce que le coulisseau est traversé par une goupille de guidage (24) s'étendant de part et d'autre dans les lumières (13) des parois (3) de la coulisse (1).

7. Outil suivant l'une quelconque des revendications 1 à 6, caractérisé en ce que lesdits moyens provoquant le mouvement relatif entre coulisse et coulisseau comprennent un vérin à vis (11, 12) associé, le cas échéant, à des moyens moteurs.

8. Outil suivant l'une quelconque des revendications précédentes, caractérisé en ce qu'il comprend un collier (26) destiné à être serré sur l'une des pièces (A) d'un ensemble d'électrode (E) et constituant par l'une de ses faces radiales, l'un des épaulements annulaires (c-c).

## Patentansprüche

1. Werkzeug zur Demontage von Elektrodenteilen in Punktschweißmaschinen, wobei diese Teile über ein konisches Einsteckende zusammengesetzt sind, gekennzeichnet durch einen ersten Block, der eine Gleitführung (1) bildet, auf der sich eine Stützfläche (9) befindet, die mit einer an einem der zu demontierenden Teile (P) vorhandenen radialen Ringschulter (d; d-d) in Berührung kommt und durch einen zweiten Block, der eine Gleitbacke (14) bildet, auf der sich eine zweite Stützfläche (22; 22A) befindet, die mit einer an dem anderen zu demontierenden Teil vorhandenen und zur ersten Stützfläche (9; 9A) parallelen radialen Ringschulter (c; c-c) in Berührung kommt, wobei die Blöcke jeweils zwei zu den parallelen Stützflächen (9, 22; 9A, 22A) schräg verlaufende vereinigte Gleitflächen (6, 16) und Mittel (11, 12) aufweisen, die die Relativbewegung der Blöcke (1, 14) hervorrufen.

2. Werkzeug nach Anspruch 1, dadurch gekennzeichnet, daß die Gleitführung (1) und die Gleitbacke (14) jeweils einen Ausschnitt (7, 21) aufweisen, die sich längs der Gleitflächen (6,16) erstrecken und wenigstens teilweise überlagern, wobei in die Ausschnitte (7, 21) die Elektrodenanordnung (E) so einsetzbar ist, daß die Ringschultern (c, c-c; d, d-d) gegen die Ränder dieser Ausschnitte anliegen, die somit die Stützflächen (9; 9A, 22; 22A) bilden und daß die Gleitflächen (6, 16) sich in einer Zwischenposition zwischen den Stützflächen befinden.

3. Werkzeug nach Anspruch 2, dadurch gekennzeichnet, daß die Stützflächen (9, 22) an den Rändern gemäß der Kontur des jeweiligen Ausschnittes (7, 21) geformt sind.

4. Werkzeug nach Anspruch 2, dadurch gekennzeichnet, daß wenigstens eine der Stützflächen (9A) durch eine Außenfläche des jeweiligen Blockes gebildet ist.

5. Werkzeug nach einem der Ansprüche 2-4, dadurch gekennzeichnet, daß der die Gleitbacke (14) bildende Block in einem Hohlraum (2) angeordnet ist, der in den die Gleitführung (1) bildenden Block eingearbeitet ist und auf dessen Boden sich die Gleitfläche (6) dieser Gleitbacke (14) befindet.

6. Werkzeug nach Anspruch 5, dadurch gekennzeichnet, daß der Hohlraum (2) von Seitenwänden (3) begrenzt ist, in die jeweils ein Längsschlitz (13) eingearbeitet ist, der parallel zur Gleitfläche (6) der Gleitführung (1) verläuft und daß die Gleitbacke von einem Führungsstift (24) durchquert ist, der auf beiden Seiten in die Schlitze (13) der Wände (3) der Gleitführung (1) hineinragt.

7. Werkzeug nach einem der Ansprüche 1 -6, dadurch gekennzeichnet, daß die die Relativbewegung zwischen der Gleitführung und der Gleitbacke hervorrufenden Mittel eine Gewindespindel (11, 12) aufweisen, der gegebenenfalls Antriebsmittel zugeordnet sind.

8. Werkzeug nach einem der vorangegange- ;<en Ansprüche, gekennzeichnet durch eine Schelle (26), die auf eines der Teile (A) einer Elektrodenanordnung (E) aufklemmbar ist und die mit einer ihrer Radialflächen eine der Ringschultern (c-c) bildet.

## Claims

1. Tool for disconnecting electrode elements for spot-welding machines, said elements being connected by a tapered fitting together, characterised in that it comprises a first block constituting a slide (1) on which is defined a bearing surface (9) for contacting an annular radial shouler (d; d-d) rigid with one of the elements (P) to be disconnected, a second block constituting a slideway (14) on which is defined a second bearing surface (22; 22A) for contacting an annular radial shoulder (c; c-c) rigid with the other element to be disconnected and parallel to the first bearing surface (9; 9A), the blocks having respectively two conjugate sliding surfaces (6, 16) which extend obliquely relative to the parallel bearing surfaces (9, 22; 9A, 22A) and means (11, 12) for producing the relative movement of the blocks (1, 14).

2. Tool according to claim 1, characterized in that the slide (1) and the slideway (14) each comprise a recess (7, 21) extending along the sliding surfaces (6, 16) and overlapping at least partly, recesses (7, 21) in which is adapted to engage said electrode assembly (E) so that the annular shoulders (c, c-c; d, d-d) are capable of being applied against the edges of said recesses which thus form said bearing surfaces (9; 9A, 22; 22A) and the sliding surfaces (6, 16) are located in an intermediate position between said bearing surfaces.

3. Tool according to claim 2, characterized in that said bearing surfaces (9, 22) are formed on edge portions along the contour of the respective recess (7, 21).

4. Tool according to claim 2, characterized in that at least one of the bearing surfaces (9A) is constituted by an outer surface of the corresponding block.

5. Tool according to any one of the claims 2 to 4, characterized in that said block forming a slideway (14) is disposed in a cavity (2) formed in the block constituting a slide (1) and on the bottom of which cavity is formed the sliding surface (6) of this slideway (14).

6. Tool according to claim 5, characterized in that said cavity (2) is defined by lateral walls (3) in each of which is formed an elongated opening (13) which extends parallel to the sliding surface (6) of the slide (1) and the slideway has extending therethrough a guide pin (24) which extends through the openings (13) of the walls (3) of the slide (1).

7. Tool according to any one of the claims 1 to 6, characterized in that said means producing the relative movement between the slide and the slideway comprise a screw jack (11, 12) associated, optionally, with driving means.

8. Tool according to any one of the preceding claims, characterized in that it comprises a collar

(26) adapted to be clamped on one of the elements (A) of an electrode assembly (E) and constituting by one of its radial surfaces one of the annular shoulders (c-c).
